# EUROPÄISCHE PATENTSCHRIFT

(11) **EP 0 077 873 B1**
(45) Veröffentlichungstag und Bekanntmachung des Hinweises auf die Patenterteilung: **12.12.1984**
(21) Anmeldenummer: 82103018.6
(22) Anmeldetag: 08.04.1982
(51) Int. Cl.: E04F 15/10

(54) **Leichtbauplatte**
Light-weight building board
Panneau léger de construction

(30) Priorität: 27.10.1981 DE 3142538
(43) Veröffentlichungstag der Anmeldung: 04.05.1983
(73) Patentinhaber: Firma Carl Freudenberg, 69469 Weinheim (DE)
(72) Erfinder: Graab, Gerhard, Dr., D-6800 Mannheim (DE); Kühl, Hans-Michael, D-6944 Hemsbach (DE); Winkler, Wolfgang, D-6800 Mannheim (DE)
(74) Vertreter: Weissenfeld-Richters, Helga, Dr.

## Beschreibung

Die Erfindung betrifft eine Leichtbauplatte zur Verbesserung der Begehbarkeit unebener Böden, bestehend aus einem nachgiebigen Grundkörper aus polymerem Werkstoff und einer den Grundkörper ganzflächig abstützenden Verstärkungsein- oder Unterlage aus einem elastischen Werkstoff.

Auf eine Leichtbauplatte dieser Art nimmt DE-B-2314463 Bezug. Die Verlegung erfolgt auf Stützfüßen in großem Abstand vom Untergrund, und es ist deshalb erforderlich, die Leichtbauplatte in sich selbst derart auszusteifen, daß unerwünschte Deformierungen vermieden werden. Die Dimensionierung ist dabei die infrage kommende Maximalbelastung zugrunde zu legen. Auch nur gelegentlich vorkommende große Einzelbelastungen haben deshalb zwangsläufig ein großes Gewicht der Platte zur Folge und insofern Erschwernisse bei der Montage.

Der Erfindung liegt die Aufgabe zugrunde, eine Leichtbauplatte zu entwickeln, die der normalen Belastung ohne merkliche Deformierung zu widerstehen vermag und an der nach einer starken Überlastung keine bleibenden Schäden zurückbleiben.

Diese Aufgabe wird erfindungsgemäß mit den kennzeichnenden Merkmalen des Patentanspruchs 1 gelöst. Auf vorteilhafte Ausgestaltungen nehmen die Unteransprüche Bezug.

Die vorgeschlagene Leichtbauplatte wird regelmäßig nicht auf Stützen verlegt, sondern unmittelbar auf dem schlecht zu begehenden Untergrund, beispielsweise auf planiertem Erdreich oder einem betonierten Hallenboden. Sie ist eben ausgebildet und vermag insofern, auch im Verband verlegt, die vorhandenen Unregelmäßigkeiten im allgemeinen soweit auszugleichen, daß eine gute Begehbarkeit gewährleistet ist. Die Ausbildung ist regelmäßig rechteckig oder quadratisch, wobei Kantenlängen von 0,5 bis 2,1 m bevorzugt werden.

Der Grundkörper kann aus jedem einschlägig verwendeten polymeren Werkstoff bestehen, solange eine ausreichende Flexibilität gegeben ist. PVC und Gummi haben sich ausgezeichnet bewährt. Die Verwendung geschäumter oder anderweitig mit Hohlräumen versehener Werkstoffe ermöglicht bei guten Gebrauchseigenschaften häufig eine deutliche Herabsetzung des Gewichtes, was für eine leichte Montage von großer Bedeutung ist.

Der Grundkörper wird ganzflächig durch eine Verstärkungsein- oder Unterlage aus einem elastischen Werkstoff abgestützt. Diese ist so dimensioniert und mit den elastischen Eigenschaften des Grundkörpers abgestimmt, daß die Durchbiegung eines 0, 5 m breiten Streifens unter einer gleichmäßig verteilten Flächenlast von 3000 Nfm² bei einem Abstand der Unterstützungspunkte von einem Meter wenigstens 10 mm und bei einem Abstand der Unterstützungspunkte von 0,5 m höchstens 1,0 mm beträgt. Bevorzugt wird eine Durchbiegung im erstgenannten Belastungsfalle von wenigstens 5 mm, im letztgenannten Belastungfalle von höchstens 0,5 mm.

Die vorgeschlagene Verstärkungsein- oder -unterlage hat damit entgegen dem Zwecke üblicher Verstärkungsein- oder -unterlagen nicht die Aufgabe, deutlich in Erscheinung tretende Durchbiegungen auch beim Auftreten großer Belastungen unter allen Umständen zu vermeiden, sondern im Gegenteil die Verstärkungsein-oder -unterlage soll in diesen Fällen elastisch nachgeben und sich dabei auf dem unebenen Untergrund abstützen.. Eine Überlastung, d. h. eine Überschreitung der elastischen Formbarkeit, wird auf diese Weise zuverlässig vermieden, und die Leichtbauplatte nimmt im Anschluß an eine derartige gewaltsame Deformierung unverzüglich wieder ihre ursprüngliche, ebene Gestalt an.

Die vorgeschlagene Leichtbauplatte eignet sich aus diesem Grunde ausgezeichnet für die Ausstattung von Messe- oder anderen Ausstellungsbereichen. Hier ist häufig eine Umverlegung erforderlich, und die vorgeschlagene Leichtbauplatte ermöglicht nicht nur eine besonders einfache Montage, sondern sie ist ohne Gefahr einer Schädigung durch Gabelstapler befahrbar, ermöglicht ohne großen Aufwand die Erzielung eines präzise erscheinenden Verlegungsbildes und ist dabei zugleich gut zu begehen.

Die Verankerung muß so vorgenommen werden, daß die federelastische Nachgiebigkeit der Leichtbauplatte in sich selbst nicht beeinträchtigt wird. Aus diesem Grunde wird eine Dübelverankerung entlang einer Längskante bevorzugt, während die übrigen Bereiche mehr oder weniger lose auf den erhabenen Stellen des Untergrundes aufliegen.

Ein glatter Fugenstoß läßt sich durch gegenseitige Überlappung der Verstärkungsein- oder -unterlage erzielen. Die gebildete Stoßfuge kann auch auf der Unterseite durch eine Lasche überbrückt werden, die beiderseits mit den in mechanischer Hinsicht hochstabilen Verstärkungsein-oder -unterlagen verschraubt ist.

Die Anpassungsfähigkeit an den Untergrund und in gewisser Hinsicht auch die Begehbarkeit läßt sich verbessern durch Hinterlegung der Leichtbauplatte mit einem offenporigen geschäumten, vernetzten Kunststoff. Das Innere der Porenstruktur muß mit der Umgebung kommunizieren können, weshalb eine oberflächliche Abdeckung mit einer Folie nicht möglich ist. Die Verwendung einer entsprechend ausgebildeten Leichtbauplatte ist daher auf den Bereich trockener Räume beschränkt.

Bei einer Ausführung, bei der der Grundkörper eine gute Eigenstabilität aufweist, wie das beispielsweise regelmäßig bei Grundkörpern aus elastomeren Werkstoffen der Fall ist, hat es sich als zweckmäßig erwiesen, wenn die Verstärkungsein- oder -unterlage schubfest mit dem Grundkörper verbunden ist. Es resultiert eine Vergrößerung der Biegeelastizität der Leichtbauplatte. Eine entsprechende gegenseitige Verankerung läßt sich durch eine Verklebung oder Formschluß erreichen, beispielsweise durch säulenförrnige Versprünge des Grundkörpers, die in entsprechend gestaltete Aussparungen der Verstärkungsein- oder -unterlage eingreifen. Eine unlösbare Verbindung zwischen beiden Teilen hat den weiteren Vorteil einer einfachen Montierbarkeit. In den Fällen in denen die Verstärkungsein- oder -unterlage auf allen Seiten von dem polymeren Werkstoff des Grundkörpers umschlossen ist, ergibt sich ein zusätzlicher Korrosionsschutz.

Die Verstärkungsein- oder -unterlage kann aus beliebigen, federelastischen Werkstoffen hergestellt sein. Stahl, insbesondere Federstahl, wird aufgrund seines hohen Elastizitätsmoduls bevorzugt, sowie wegen seiner problemlosen und kostengünstigen Verfügbarkeit.

Glasfaserverstärkte Kunststoffe ermöglichen demgegenüber bei völliger Korrosionssicherheit eine Verminderung des Gesamtgewichtes, was in bezug auf eine vereinfachte Montage von Vorteil ist. Eine feste Verbindung mit dem Werkstoff des Grundkörpers durch Verklebung läßt sich in beiden Fällen problemlos erzielen.

Im einfachsten Falle kann die Verstärkungsein- oder -unterlage aus einer Platte bestehen, die die gesamte Fläche des Grundkörpers überdeckt und die die einander gegenüberliegegenden Seitenkanten verbindet. Eine entsprechend ausgeführte Leichtbauplatte kann universell verwendet werden und vermag einander beliebig zugeordnete Unregelmäßigkeiten des Untergrundes gut zu überdecken.

Die Anpassungsfähigkeit an den Untergrund ist natürlich beschränkt, weshalb bei besonders ungünstigen Verhältnissen eine gelegentliche Unterfütterung im Bereich einer Seitenkante durch dünne Bleche oder ähnliche Unterlagen notwendig werden kann.

Die Anpassungsfähigkeit an unebene Untergründe läßt sich verbessern durch Verwendung einer Verstärkungsein- oder -unterlage mit wenigstens einer Durchbrechung. Dabei wird eine gute Verwindungselastizität erzielt, wenn diese schlitzförmig ausgebildet ist und bei gradlinigem Verlauf beiderseits die Randkanten nahezu erreicht. Die Breite des Schlitzes darf nicht größer sein als die kleinste Schichtdicke des oberhalb angeordneten Grundkörpers. Eine noch weitere Anpassungsfähigkeit der Leichtbauplatte an Unebenheiten des Untergrundes resultiert aus der Verwendung von Verstärkungsein- oder -unterlagen, die eine Vielzahl sich parallel zueinander erstreckender Schlitze dieser Art enthalten. In einer Richtung quer zur Erstreckung der Schlitze ergibt sich dabei ein vergrößerter Ausgleich von Bodenunebenheiten. Entsprechend ausgerüstete Leichtbauplatten sollten aus diesem Grunde im Zuge von Wegen so verlegt werden, daß sich die Schlitze möglichst parallel zu deren Verlauf erstrecken.

Die Verstärkungsein- oder -unterlage kann auch aus einer Vielzahl von in regelmäßigen Abständen angebrachten, die einander gegenüberliegenden Seitenkanten des Grundkörpers verbindenden Stäbe und/oder Streifen bestehen. Diese können gegebenenfalls untereinander verbunden, beispielsweise durch sekundäre Streifen oder Stäbe, oder auch untereinander verflochten sein. Eine besonders zuverlässige Verankerung in oder an dem Grundkörper läßt sich erzielen, wenn die zu dessen Herstellung verwendete polymere Masse vor ihrer Erhärtung unmittelbar auf bzw. in die vorhandenen Hohlräume eingepreßt wird.

Die gegenseitige Verbindung und die Verbindung am Untergrund läßt sich wesentlich erleichtern, wenn schon bei der Herstellung Aussparungen zur Aufnahme der benötigten Verankerungsmittel angebracht werden. Derartige Ausnehmungen werden zweckmäßigerweise im Bereich aller vier Seitenkanten angebracht und sind durch der übrigen Oberfläche harmonisch angepaßte Gummistopfen verschlossen. Dabei ist der Hohlraum zwischen der Unterseite der Gummistopfen und der Grundfläche der Ausnehmungen ausreichend groß zur Aufnahme der benötigten Verankerungshilfsmittel bemessen, beispielsweise eines Schraubenkopfes oder einer Klammer. Diese können insofern ebenso wenig störend in Erscheinung treten wie die Ausnehmungen an sich.

Eine beispielhafte Ausführung sowie die praktische Anwendung der erfindungsgemäßen Leichtbauplatte werden durch die Zeichnung nachfolgend näher erläutert.
Fig. 1 verdeutlicht einen besonders ungünstigen Fall einer Einbausituation in längsgeschnittener Darstellung.
Fig. 2 zeigt eine beispielhafte Ausführung einer Stoßverbindung zwischen zwei aneinander anschließende Leichtbauplatten.

Die Leichtbauplatte 1 gemäß Fig. 1 besteht aus einem Grundkörper aus einem gummielastischen Werkstoff, der quadratisch ausgebildet ist, und bei einer Kantenlänge von einem Meter eine Mindestdicke von 6 mm aufweist. Über die Oberfläche erheben sich aus dem Grundkörper herausgeformte kegelstumpfförmige Vorsprünge, die bei einer Höhe von 3 mm einen kleinsten Durchmesser von 27 mm haben, sowie einen gleichbleibenden, gegenseitigen Mittelpunktabstand von 33 mm.

In einem Abstand von 1-mm von der unteren Begrenzungsfläche ist in den Grundkörper eine Versteifungseinlage 6 einvulkanisiert, bestehend aus einem Lochblech aus Flußstahl. Die Kantenlänge beträgt 990 mm und die Zuordnung zu dem Grundkörper ist symmetrisch, wodurch die Randkanten allseitig durch eine etwa 5 mm breite Gummischicht 13 abgepolstert sind.

Das Lochblech weist eine Vielzahl von gleich großen, in regelmäßigen Abständen voneinander angeordneten, zylindrischen Durchbrechungen 7 auf. Der Durchmesser beträgt 12 mm bei einem gegenseitigen Mittelpunktsabstand in Längs- und Querrichtung von 20 mm.

Fig. 1 zeigt einen Verband aus mehreren derartig ausgebildeten Leichtbauplatten, die durch Klammern 2 zusammengehalten werden und die auf einem unebenen Untergrund 5 verlegt sind. Die Oberflächenunregelmäßigkeiten wurden in stark übertriebener Weise wiedergegeben, um die Funktion des Anmeldungsgegenstandes zu verdeutlichen.

Im unbelasteten bzw. niedrig belasteten Zustand wird der Verbund aus mehreren Leichtbauplatten entlang der Stoßfugen unterstützt, wovon die mittlere zum Ausgleich einer erheblichen Abweichung des Bodenuntergrundes vom normalen Profil mit einem dünnen Blechstreifen 4 hinterlegt ist. Der der statischen Berechnung zugrunde liegende Stützenabstand ist demzufolge identisch mit der Kantenlänge der Leichtbauplatten, d. h. dem Maß A.

Die vorliegende Erfindung geht aus von der Erkenntnis, daß das Maß A beim Verlegen von Fußbodenplatten mit federelastischer Eigenschaft auf einem nur geringe Oberflächenunregelmäßigkeiten aufweisenden Untergrund, beispielsweise einem mit üblichen Herstelltoleranzen hergestellten Betonboden, in aller Regel nicht als konstante Größe aufzufassen, sondern daß sich häufig schon bei einer geringen, belastungsbedingten Durchbiegung weitere Unterstützungspunkte oder -flächen ergeben, die innerhalb des ursprünglich angenommenen Stützabstandes liegen. Die Situation wird durch den eingetragenen Abstand B verdeutlicht. Eine entsprechende Verminderung des Stützenabstandes ist insofern von großer praktischer Bedeutung, als beispielsweise eine Halbierung gleichbedeutend ist mit einer Vervierfachung der erzielten Tragfähigkeit bei gleichem Querschnitt. Im praktischen Fall bedeutet das zunächst eine Anhebung der Steife, d. h. der Widerstandsfähigkeit gegenüber weiteren Verformungen bei gleicher Last. Es gelingt auf diese Weise zwar nicht, eine völlig ebene Oberfläche zu gewährleisten, was in bezug auf eine gute Begehbarkeit an sich wünschenswert ist, die sich beim Begehen ergebenden Deformierungen treten aber nicht störend in Erscheinung und werden durch das eine einfache Montage ermöglichende geringe Gewicht vielfach aufgewogen.

In Fig. 3 ist die Stoßfuge 3 aus Fig. 2 in vergrößerter Darstellung wiedergegeben, um die Einzelheiten zu verdeutlichen.

Im Bereich der Stoßfuge stoßen zwei Leichtbauplatten 1 der vorstehend geschilderten Art entlang einer sich senkrecht zur Zeichnungsebene erstreckenden Kante aneinander. Sie enthalten jeweils eine in den Grundkörper 14 aus elastomerem Werkstoff vollständig eingebettete elastische Verstärkungseinlage 6 aus einem Lochblech. Der Grundkörper weist auf der Grundseite in einem regelmäßigen Raster angeordnete, kegelstumpfförmig ausgebildete Erhebungen 8 auf. Zwischen der Verstärkungseinlage und der Randkante sind Gummischichten 9 und 13 vorhanden.

Die Stoßfuge ist durch ein Blech 4 unterlegt und wird durch dieses auf dem Untergrund 5 abgestützt.

Die Grundkörper und die Verstärkungseinlagen 6 beider Leichtbauplatten 1 enthalten in einander gegenüberliegenden Zonen eine Aussparung 10 zur Aufnahme der von oben lose eingesetzten Klammer 2. Diese enthält beiderseits ei-nen nach unten senkrecht vorspringenden Zapfen 12, der in die zugeordnete Aussparung der Verstärkungseinlage eingreift. Die Aussparung 10 sowie die eingesetzte Klammer 2 werden beiderseits auf der Sichtseite durch Stopfen 11 abgedeckt, deren äußerer Bereich kegelstumpfförmig ausgebildet ist und sich harmonisch in das aus den Vorsprüngen 8 gebildete Muster einfügt. Die Aussparung 10 hat einen um 3,5 mm größe ren Durchmesser als der Zapfen 12. Hierdurch wird eine gute Beweglichkeit der beiderseitigen Leichtbauplatten bei einer Überlastung gewährleistet. Eine solche Beweglichkeit ist wichtig in bezug auf die sich aus einer Durchbiegung ergebende Längenänderung. Eine gute Verankerung am Untergrund läßt sich erzielen durch Anbringung einer Dübelschraube, die gegebenenfalls auch in einer nicht dargestellten Aussparung der Klammer 2 angebracht werden kann.

## Patentansprüche

1. Leichtbauplatte zur Verbesserung der Begehbarkeit unebener Böden, bestehend aus einem nachgiebigen Grundkörper (14) aus polymerem Werkstoff und einer den Grundkörper ganzflächig abstützenden Verstärkungsein- oder -unterlage (6) aus einem elastischen Werkstoff, dadurch gekennzeichnet, daß die Verstärkungsein-oder -unterlage so dimensioniert und mit den elastischen Eigenschaften des Grundkörpers (14) abgestimmt ist, daß die Durchbiegung eines 0,5 mm breiten Streifens unter einer gleichmäßig verteilten Flächenlast von 3000 N/m² bei einem Abstand der Unterstützungspunkte von 0,5 m höchstens 1,0 mm beträgt.

2. Leichtbauplatte nach Anspruch 1, dadurch gekennzeichnet, daß die Durchbiegung eines 0,5 m breiten Streifens unter einer gleichmäßig verteilten Flächenlast von 300 N/m² bei einem Abstand der Unterstützungspunkte von 1 m wenigstens 5 mm und bei einem Abstand der Unterstützungspunkte von 0,5 m höchstens 0,5 mm beträgt.

3. Leichtbauplatte nach Anspruch 1, dadurch gekennzeichnet, daß der Grundkörper (14) aus einem elastomeren Werkstoff besteht.

4. Leichtbauplatte nach Anspruch 1 bis 3, dadurch gekennzeichnet,'daß die Verstärkungsein-oder -unterlage (6) schubfest mit dem Grundkörper (14) verbunden ist.

5. Leichtbauplatte nach Anspruch 1 bis 4, da durch gekennzeichnet, daß die Verstärkungsein-oder -unterlage unlösbar mit dem Grundkörper (14) verbunden ist.

6. Leichtbauplatte nach Anspruch 1-5, dadurch gekennzeichnet, daß die Verstärkungsein-oder -unterlage aus Metall oder glasfaserverstärktem Kunststoff besteht.

7. Leichtbauplatte nach Anspruch 1-6, dadurch gekennzeichnet, daß die Verstärkungsein-oder unterlage (6) aus einer die Seitenkanten des Grundkörpers (14) verbindenden Platte besteht.

8. Leichtbauplatte nach Anspruch 7, dadurch gekennzeichnet, daß die Verstärkungsein- oder -unterlage (6) wenigstens eine einfache Durchbrechung (7) aufweist.

9. Leichtbauplatte nach Anspruch 8, dadurch gekennzeichnet, daß die Durchbrechung als geradliniger Schlitz ausgeführt ist, mit einer Breite, die kleiner ist als die geringste Dicke der oberhalb liegenden Schicht des Grundkörpers (14) und der die einander gegenüberliegenden Seitenkanten des Grundkörpers nahezu erreicht.

10. Leichtbauplatte nach Anspruch 8, dadurch gekennzeichnet, daß die Verstärkungsein- oder -unterlage durch eine Vielzahl von sich parallel zueinander erstreckenden Schlitzen unterbrochen ist.

11. Leichtbauplatte nach Anspruch 1 - 6, dadurch gekennzeichnet, daß die Verstärkungsein-oder -unterlage aus in regelmäßigen Abständen angebrachten, zwei einander gegenüberliegenden Seitenkanten des Grundkörpers verbindenden Stäben und/oder Streifen besteht.

12. Leichtbauplatte nach Anspruch 11, dadurch gekennzeichnet, daß die Stäbe und/oder Streifen untereinander verbunden sind.

13. Leichtbauplatte nach Anspruch 11 bis 12, dadurch gekennzeichnet, daß die Stäbe und/ oder Streifen untereinander verflochten sind.

14. Leichtbauplatte nach Anspruch 1 bis 13, dadurch gekennzeichnet, daß die Verstärkungsein oder -unterlage sowie der Grundkörper Aussparungen zur Aufnahme von Verankerungshilfsmitteln gegenüber dem Untergrund und/oder einer anschließenden, weiteren Leichtbauplatte aufweisen.

15. Leichtbauplatte nach Anspruch 14, dadurch gekennzeichnet, daß Stopfen zum Verschließen der Aussparungen auf der Sichtseite vorgesehen sind, deren Gestalt der Ausführung der Oberfläche harmonisch angepaßt ist.

## Claims

1. A lightweight building panel for improving the ease of walking on uneven floors, the panel comprising a yielding base body (14) of polymeric material and a reinforcing insert or underlay (6) of a resilient material, which supports the base body over its entire surface, characterised in that the reinforcing insert of underlay (6) is of such dimensions and is so matched to the resilient properties of the base body (14) that the sag of a 0,5 m wide strip under a uniformly distributed surface load of 300 N/m² is at least 10 mm if the support points are 1 m apart and at most 1,0 mm if the support points are 0.5 m apart.

2. A lightweight building panel according to claim 1, characterised in that the sag of a 0.5 m wide strip under a uniformly distributed surface load of 300 N/m² is at least 5 mm if the support points are 1 m apart and at most 0.5 mm if the support point are 0.5 m apart.

3. A lightweight building panel according tb claim 1, characterised in that the base body (14) is an elastomeric material.

4. A lightweight building panel according to any of claims 1 to 3, characterised in that the reinforcing insert of underlay (6) is bonded to the base body (14) so that they cannot slide relative to one another.

5. A lightweight building panel according to any of claims 1 to 4, characterised in that the reinforcing insert or underlay is non-detachably bonded to the base body (14).

6. A lightweight building panel according to any of claims 1 to 5, characterised in that the reinforcing insert or underlay consists of metal or glass fibre-reinforced plastics material.

7. A lightweight building panel according to any of claims 1 to 6, characterised in that the reinforcing insert or underlay (6) consists of a panel which connects the side edges of the base body (14).

8. A lightweight building panel according to claim 7, characterised in that the reinforcing insert or underlay (6) has at least one simple perforation (7).

9. A lightweight building panel according to claim 8, characterised in that the perforation is constructed as a rectilinear slit, the width of which is less than the minimum thickness of the layer of the base body above it, and that the slit extends almost to the mutually opposite side edges of the base body.

10. A lightweight building panel according to claim 8, characterised in that the reinforcing insert or underlay is interrupted by a plurality of slits running parallel to one another.

11. A lightweight building panel according to any of claims 1 to 6, characterised in that the reinforcing insert or underlay consists of bars and/or strips attached at regular intervals and connecting two mutually opposite side edges of the base body.

12. A lightweight building panel according to claim 11, characterised in that the bars and/or strips are connected to one another.

13. A lightweight building panel according to claim 11 or 12, characterised in that the bars and/ or strips are interlaced.

14. A lightweight building panel according to any of claims 1 to 13, characterised in that the reinforcing insert or underlay and the base body have recesses for accommodating aids for anchoring to the substrate and/or to an adjoining further lightweight building panel.

15. A lightweight building panel according to claim 14, characterised in that plugs for closing- off the recesses on the visible side are provided, the shape of the plugs being harmoniously matched to the nature of the surface.

## Revendications

1. Panneau léger de construction, pour améliorer l'accessibilité des sols irréguliers, constitué d'un élément de base élastique (14) en matériau polymère et d'une couche de renfort intercalaire ou d'appui (6) en matériau élastique, supportant l'élément de base sur toute sa surface, caractérisé en ce que la couche de renfort (6) est dimensionnée et adaptée aux caractéristiques élastiques de l'élément de base (14), de manière à ce que la flèche d'une bande de 0,5 m de large atteigne au moins 10 mm sous une charge uniformément répartie de 3000 N/m² pour une distance entre points d'appui de 1 m et qu'elle atteigne au plus 1,0 mm pour une distance entre points d'appui de 0,5 m.

2. Panneau léger de construction, selon revendication 1, caractérisé en ce que la flèche d'une bande de 0,5 m de large atteigne, sous une charge uniformément répartie de 3000 N/m², au moins 5 mm pour une distance entre points d'ap- pùi de 1 m et au plus 0,5 mm pour une distance entre appuie de 0,5 m.

3. Panneau léger de construction, selon revendication 1, caractérisé en ce que l'élément de base (14) est réalisé en matériau élastomère.

4. Panneau léger de construction, selon revendications 1 à 3, caractérisé en ce que la couche de renfort (6), disposée dans ou sous l'élément de base (14), est assemblée à celui-ci de manière à empêcher tout glissement.

5. Panneau léger de construction, selon revendications 1 à 4, caractérisé en ce que la couche de renfort, disposée dans ou sous l'élément de base (14), est assemblée à celui-ci d'une manière définitive.

6. Panneau léger de construction, selon revendications 1 à 5, caractérisé en ce que la couche de renfort, disposée dans ou sous l'élément de base, est réalisée en métal ou en matière plastique renforcée par fibres de verre.

7. Panneau léger de construction, selon revendications 1 à 6, caractérisé en ce que la couche de renfort (6), disposée dans ou sous l'élément de base (14), est constituée d'une plaque assemblant des bords dudit élément de base.

8. Panneau léger de construction, selon revendication 7, caractérisé en ce que la couche de renfort (6), disposée dans ou sous l'élément de base (14), présente une perforation simple (7).

9. Panneau léger de construction, selon revendication 8, caractérisé en ce que la perforation est réalisée sous forme de fente droite ayant une largeur inférieure à la plus faible épaisseur de la couche de l'élément de base (14) située au-dessus de celle-ci et qu'elle atteint presque les bords opposés de l'élément de base.

10. Panneau léger de construction, selon revendication 8, caractérisé en ce que la couche de renfort située dans ou sous l'élément de base est interrompue par plusieurs fentes disposées parallèlement l'une à l'autre.

11. Panneau léger de construction, selon revendications 1 à 6, caractérisé en ce que la couche de renfort située dans ou sous l'élément de base est constituée de barres et/ou de bandes disposées à intervalles réguliers, réunissant deux bords opposés de l'élément de base.

12. Panneau léger de construction, selon revendication 11, caractérisé en ce que les barres et/ou bandes sont reliées ensemble.

13. Panneau léger de construction selon revendications 11 à 12, caractérisé en ce que les bandes et/ou barres sont entrelacées.

14. Panneau léger de construction selon revendications 1 à 13, caractérisé en ce que la couche de renfort située dans ou sous l'élément de base, tout comme celui-ci, présente des cavités pour recevoir des accessoires d'ancrage au sol sous- jacent et/ou à un autre panneau léger de construction adjacent.

15. Panneau léger de construction selon revendication 14, caractérisé en ce que les bouchons destinés à fermer les cavités sur la face visible sont prévus avec une forme conçue pour s'adapter harmonieusement à la disposition de la surface.
